# EUROPÄISCHE PATENTSCHRIFT

(11) **EP 0 489 866 B1**
(45) Veröffentlichungstag und Bekanntmachung des Hinweises auf die Patenterteilung: **06.04.1994**
(21) Anmeldenummer: 90914530.2
(22) Anmeldetag: 23.08.1990
(51) Int. Cl.: H02K 13/10, H01R 39/40

(54) **SCHLEIFRING- BZW. KOMMUTATORMOTOR**
SLIP RING OR COMMUTATOR MOTOR
MOTEUR A BAGUE OU A COLLECTEUR

(30) Priorität: 31.08.1989 EP 89116123; 31.08.1989 DE 8910428 U; 08.08.1990 DE 9011574 U
(43) Veröffentlichungstag der Anmeldung: 17.06.1992
(73) Patentinhaber: SIEMENS AKTIENGESELLSCHAFT, 80333 München (DE)
(72) Erfinder: SCHMIDT, Helmut, D-8701 Reichenberg (DE); SCHMIDT, Kurt, D-8701 Reichenberg (DE)
(86) Internationale Anmeldenummer: EP9001409
(87) Internationale Veröffentlichungsnummer: WO9103857

(56) Entgegenhaltungen:
- CH-A- 334 086
- CH-A- 410 153
- DE-C- 548 073
- DE-C- 554 080
- DE-C- 923 803

## Beschreibung

Die Erfindung bezieht sich auf einen Schleifring- bzw. Kommutatormotor gemäß Oberbegriff des Anspruchs 1; ein derartiger Motor ist aus der DE-PS 548 073 bekannt.

Im bekannten vorgenannten Fall ist zur besseren Anpaßbarkeit der Kohlebürste an Unrundheiten der Schleiffläche des Kommutators bzw. des Schleifringes vorgesehen, die Kohlebürste in einem Bürstenführungskasten zu lagern und an gegenüberliegenden Seiten des Bürstenführungskastens je einen Ansatz anzubringen, deren nach außen gerichtete Flächen einer gemeinsamen Kreiszylinderfläche angehören sowie an einem den Bürstenkasten aufnehmenden Haltearm korrespondierende, gleichfalls einer gemeinsamen Zylinderfläche zugehörige Berührungsflächen derart vorzusehen, daß sich die Bürste bei Unrundheiten der Schleiffläche des Kommutators bzw. des Schleifringes in eine entsprechende Richtung einstellen kann, wobei die vorgenannten Zylinderflächen aneinander abrollen.

Durch die CH-A-334 086 ist ein Doppelbürstenhalter bekannt, bei dem beide Bürsten jeweils in einem Bürstenkasten geführt gehalten und die beiden Büstenkästen durch eine Traverse verbunden sind. Von der Traverse geht eine Achse aus, auf die eine Bürstenandruckfeder mit einer Öse an ihrem einen Ende aufgesteckt ist; das andere Ende ist federelastisch auf einen Zylinder mit einer Zylinderachse aufgewickelt, die mit aus beiden Stirnseiten des Zylinders herausragenden freien Enden über Rollen auf den dem Kommutator abgewandten Kopf-Enden der Bürsten aufliegen. Die gesamte Baueinheit mit Bürstenkasten, Traverse und Bürstenandruckfeder-Aufhängung ist dadurch motorseitig gehalten, daß ein Bürstentragarm an einer Außenwand eines Bürstenkastens angreift.

Eine gegenüber dem eingangs genannten Motor fertigungs- und montagetechnisch wesentlich einfacherere und trotzdem einen Ausgleich von Rundlaufabweichungen voll gewährleistende Bürstenhalterung ist bei einem Motor der eingangs genannten Art erfindungsgemäß durch die Lehre der Ansprüche 1 bzw. 2 bzw. 13 bzw. 14 möglich; die Bürstenandruckfeder dient dabei sowohl der schwenkbaren, direkt geführten Lagerung der Bürste bei gewährleisteter Nachstellmöglichkeit der Bürste bei fortschreitender Abnutzung und bei gleichbleibend im wesentlichen in Achsrichtung des Kommutators in Nähe zu seiner Oberfläche verlaufender Schwenkachse als auch dem Bürstenandruck.

In besonders einfacher und eine sichere erfindungsgemäße Schwenkbarkeit gewährleistender Weise wird nach einer Ausgestaltung der Erfindung die Achse von einem Stift, insbesondere einem Drahtstift gebildet, der in einem die Bürste in Nähe der Oberfläche des Kommutators bzw. Schleifringes zumindest teilweise umgreifenden Bürstengehäuse gehalten ist, wobei in weiterer fertigungs- und montagetechnischer Vereinfachung der Stift einstückiger Bestandteil einer Bürstenandruckfeder ist.

Insbesondere bei Kleinmotoren kann der Teile- und Montageaufwand in vorteilhafter Weise dadurch noch weiter vereinfacht werden, daß die Bürstenandruckfeder mit an ihrem einen Ende angeordneten Stift zur schwenkbaren Lagerung der Bürste auch zur übrigen geführten Halterung der Bürste selbst unter Verzicht auf einen gesonderten Kastenbürstenhalter mitbenutzt wird und gegebenenfalls das andere Ende der Bürstenfeder zur Halterung der ganzen Bürstenanordnung direkt an einer Bürstenhalterung drehbar oder schwenkbar gelagert oder fixiert ist; auf eine Sonder-Konstruktion einer Bürste mit im Sinne eines Ausgleichs von Kommutator-Unrundheiten schwenkbaren Achse kann bei einer Konstruktion gemäß Anspruch 15 verzichtet werden.

Nach einer Ausgestaltung der Erfindung weist die Bürstenandruckfeder dabei zusätzlich einen axialen Sicherungsteil auf, der zumindest an der ihrem statorseitigen Halterungsteil abgewandten axialen Stirnseite, insbesondere in Nähe zur Oberfläche des Schleifringes bzw. Kommutators, im Sinne einer axialen Lagesicherung anliegt; zur axialen Lagesicherung in der anderen Achsrichtung liegt die Bürste zweckmäßigerweise direkt an einem Statorteil an, wobei die Reibung bei der Schwenkbewegung dadurch niedrig gehalten werden kann, daß in vorteilhafter Weise an dem Statorteil axial vorstehende Anlaufnocken vorgesehen sind, die als alleinige Berührungsfläche zur gegenüberliegenden axialen Stirnseite der Bürste dienen.

Die Erfindung sowie weitere vorteilhafte Ausgestaltungen der Erfindung werden im folgenden anhand schematisch dargestellter Ausführungsbeispiele in der Zeichnung näher erläutert; darin zeigen:
- FIG 1-3: die axiale, stirnseitige und radiale Ansicht einer ersten erfindungsgemäßen Bürstenhalterung,
- FIG 4,5: zwei Lagerungsmöglichkeiten des Stiftes zur schwenkbaren Lagerung der Bürste in einem Bürstenkasten,
- FIG 6-8: die axiale, stirnseitige und radiale Ansicht einer weiteren erfindungsgemäßen Bürstenhalterung,
- FIG 9,10: die axiale und stirnseitige Ansicht einer Ausgestaltung der Bürstenhalterung gemäß FIG 6-8,
- FIG 11,12: die axiale und stirnseitige Ansicht einer weiteren erfindungsgemäßen Bürstenhalterung,
- FIG 13: die radiale Ansicht einer vierten erfindungsgemäßen Bürstenhalterung,
- FIG 14-16: in stirnseitiger Ansicht, in radialem Schnittbild und in radialer Ansicht einer weiteren erfindungsgemäßen Bürstenhalterung mit einer einstückig an einen Bürstenkasten angeformten Bürstenandruckfeder,
- FIG 17,18: in axialer bzw. radialer Ansicht eine spezielle Ausgestaltung des Andruckes zwischen der Bürstenandruckfeder und der Bürste über eine Andruckrolle.
- FIG 19,20: in axialer bzw. radialer Ausschnitt-Ansicht eine anschlagbegrenzte schwenkbare Lagerung des Halterungsteils der Bürstenandruckfeder gemäß FIG 11,12 in einer Statoraufnahme,
- FIG 21-23: die axiale, stirnseitige und radiale Ansicht einer Bürstenhalterung, allein durch eine Bürstenandruckfeder,
- FIG 24: die Einklinkung der Bürstenandruckfeder in ihrer Statoraufnahme gemäß Bürstenhalterung nach FIG 21-23,
- FIG 25: eine weitere Alternative einer vorteilhaften Halterung der Bürstenandruckfeder in ihrer Statoraufnahme,
- FIG 26: eine zusätzliche axiale Sicherung der Aufnahme der Bürstenandruckfeder in ihrer Statoraufnahme gem. FIG 25.

FIG 1-3 zeigen in drei verschiedenen Ansichten eine erste erfindungsgemäße Bürstenhalterung mit einer auf der Oberfläche eines Kommutators 1 schleifenden, von einem Bürstenkasten 2 dreiseitig umschlossenen und durch eine Bürstenandruckfeder 3 gegen den Kommutator 1 angedrückten Bürste 6. Die Bürste 6 ist in radialer Nähe zur Oberfläche des Kommutatormotors 1 um eine in Axialrichtung verlaufende Achse schwenkbar gelagert, die durch einen Führungsstift 31 gebildet wird, der in einen in Andruckrichtung der Bürste 3 verlaufenden, zur Oberfläche des Kommutators 1 hin offenen Führungsschlitz 61 eingesteckt und beidseitig in Seitenwandungen des Bürstenkastens 2 gelagert ist. In vorteilhafter Weise ist der Führungsstift 31 einstückiger Bestandteil einer Bürstenandruckfeder 3, die mit ihrem anderen Andruckende 32 punktförmig auf der Oberfläche der Bürste 6 aufliegt und diese gegen den Kommutator 1 andrückt.

Der Stift 31 kann nach zwei vorteilhaften Ausgestaltungen der Erfindung gemäß FIG 4 bzw. FIG 5 entweder in einen radial offenen Einsteckschlitz 21 oder in einen radial offenen Klemm-Einsteckschlitz 22 im Bürstenkasten 2 eingelegt bzw. eingedrückt werden. Wie insbes. aus FIG 3 ersichtlich, sind in die Wandteile des Bürstenkasten 2, zwischen denen die Bürste 6 an ihren axialen Stirnseiten eingeschlossen ist, im Bereich der Einsteckschlitze 21,22 mit zur Bürste 6 gerichtete vorstehende Anlageaugen 25 bzw.26 eingeformt, die der möglichst reibungsarmen Führung der schwenkbaren Bürste 6 im Bürstenkasten 2 dienen. In das Auge 26 ist gleichzeitig durch Freistanzen ein Federlappen 261 eingeformt, der der Klemmhalterung des eingedrückten Führungsstiftes 31 dient. Um bei der angenommenen, auf der Kommutatorstirnfläche durch Pfeilrichtung angedeuteten Drehrichtung des Kommutators 1 der aufgrund zunehmender Abnutzung zu erwartenden Schrägstellung der Bürste 6 entgegenwirken zu können, ist zweckmäßigerweise das Andruckende 32 der Andruckfeder 3 zum Führungsschlitz 21 in der hier angenommenen und durch einen Richtungspfeil gekennzeichneten einzigen Drehrichtung um ein geringes Maß außermittig versetzt.

FIG 6-8 zeigen eine weitere Ausgestaltung der erfindungsgemäßen Bürstenhalterung für einen Motor mit gemäß auf der Stirnseite des Kommutators 1 eingetragener Pfeilrichtung angenommenen Drehrichtung sowohl für Links- als auch für Rechtslauf; dementsprechend sind sowohl der den axial durchgehenden Führungsstift 41 zur Bildung der Schwenkachse aufnehmende Führungsschlitz 71 der Bürste 7 als auch das Andruckende 42 der zur Erzielung einer ausgeglichenen Federandruckkraft der mehrfach gewendelten Bürstenandruckfeder 4 mittig zum Drehpunkt des Kommutators 1 angeordnet. Zur gleichzeitigen zur Oberfläche des Kommutators parallelen Ausrichtung der Bürste liegt nach einer Ausgestaltung der Erfindung die Bürstenandruckfeder 4 mit einem in Achsrichtung des Kommutators 1 verlaufenden Andruckende 42 auf der Bürste 7, vorzugsweise versenkt in einer korrespondierenden axialen Längsnut 72 der Bürste 7 auf.

FIG 9,10 zeigen eine ähnliche Ausführung einer erfindungsgemäßen Bürstenhalterung wie FIG 6-8, jedoch ist die mehrfach gewendelte Bürstenandruckfeder 4 in ihrem freien Andruckende 43 als Haltebügel im Sinne einer zur Oberfläche des Kommutators parallelen und in Achsrichtung fixierenden Führungshilfe mit für die um den Führungsstift 41 schwenkbar gelagerte Bürste 7 ausgebildet.

FIG 11,12 zeigen eine ähnliche erfindungsgemäße Bürstenhalterung wie FIG 1-3, jedoch ist auf einem gesonderten Bürstenkasten verzichtet und die Bürstenandruckfeder 3 direkt zur geführten und schwenkbaren Halterung der Bürste 6 ausgebildet; dazu ist insbesondere der Führungsstift 31 der Bürstenandruckfeder 3 verlängert und in einem Statorteil 8, vorzugsweise einem Kunststoff-Lagerschild oder einer Bürstenhalterung, gelagert. Zur Reibungsminderung zwischen der Bürste 6 und dem führenden Teil der Bürstenandruckfeder 3 sind in diese - ähnlich wie im Fall gemäß FIG 3 - vorstehende, zur Bürste 6 gerichtete Anlageaugen 33 eingeformt.

FIG 19,20 zeigen in Anlehnung an die Bürstenhalterung gemäß FIG 11,12 eine schwenkbare Aufnahme des statorseitigen Endes des Führungsstiftes 31 der Bürstenandruckfeder 3; dazu ist das Ende in eine axiale Einstecköffnung 93 im Statorteil 9 eingeklinkt. Zur axialen Lagesicherung liegt - wie insbesondere aus FIG 20 ersichtlich - der eingeklinkte Schwenkhaken 39 axial gegen eine Schulter 96 des Statorteils 9 an; zur Anschlagbegrenzung des das Andruckende 32 aufnehmenden Kopfendes der Bürste 6 ist - wie insbesondere aus FIG 19 ersichtlich - der Schwenkhaken in eine Winkelöffnung 97 des Statorteils 9 eingelegt, deren Winkelflanken als Anschlag für den Schwenkhaken 39 dienen.

Ausgehend von der bürstenkastenfreien Konstruktion gemäß FIG 11,12 zeigen FIG 21-23 in drei verschiedenen Ansichten eine erfindungsgemäße Bürstenhalterung mit einer auf der Oberfläche eines Kommutators 1 schleifenden, in einem Statorteil 9 über eine Bürstenandruckfeder 3a angedrückten und zum Ausgleich von Rundlaufabweichungen des Kommutators 1 schwenkbar aufgehängten, jedoch ungeschlitzten und somit keine Sonderkonstruktion erfordernden Bürste 6; Die einstückig aus einem Draht gebogene Bürstenandruckfeder 3a weist hierbei zwei im Statorteil 9 fixierte Halterungsteile 31a, 32a, einen anschließenden, an jeder tangentialen Stirnseite der Bürste 6 anliegenden, tangentialen Lagerungsteil 33a, 34a zur schwenkbaren Lagerung der Bürste 6, einen axialen Sicherungsteil 35a bzw. 36a und einen endseitigen, auf der radialen, der Kommutatoroberfläche abgewandten Kopfseite der Bürste 6 aufliegenden Andruckteil 37a auf; an der dem axialen Sicherungsteil 35a bzw. 36a abgewandten Stirnseite kann die Bürste 6 gegen Anschlagnocken 91 des Statorteils 9 mit geringem Reibungskoeffizienten anlaufen. Es kann somit trotz der vorteilhaften Schwenkbarkeit der Bürste zum Ausgleich von Kommutator-Unrundheiten auf jegliche Sonderformen von Bürsten verzichtet werden.

Wie insbesondere aus FIG 23 ersichtlich, ist die Bürstenandruckfeder 3a aus einem durchgehenden einstückigen Draht derart gebogen, daß dessen freies Ende die Halterungsteile 31a, 32a bildet und dessen mittiges Umbiegeende als Andruckteil 37a auf der radialen Kopfseite der Bürste 6 aufliegt. Zwischen dem Andruckteil 37a und den axialen Sicherungsteilen 35a, 36a weist die Bürstenandruckfeder 3a mehrere, im Abstand zur Bürste 2 gehaltene Federbiegungsteile auf, durch die im wesentlichen der Federdruck zum Andruck der Bürstenandruckfeder 3a auf die Oberfläche des Kommutators 1 erreicht wird. In zweckmäßiger Weise ist dabei die Bürstenandruckfeder 3a, insbesondere im Bereich ihrer Umknickungen, im Sinne eines unabhängig von der radialen Bürstenhöhe über die gesamte Betriebszeit weitgehend konstanten Bürstenandruckes mit torsions- bzw. biegebeanspruchten Teilen geringerer Steifigkeit versehen; diese geringere Steifigkeit kann insbesondere durch einen geringeren Querschnitt des Federdrahtes in diesen Bereichen erreicht werden. Durch die vorgenannte Maßnahme wird erreicht, daß sowohl bei größerer als auch bei kleinerer radialer Auslenkung des Andruckteils 37a im Verhältnis zum Halterungsteil 31a, 32a bzw. zum anschließenden axialen Sicherungsteil 35a, 36a bzw. zum tangentialen Lagerungsteil 33a, 34a die Andruckkraft auch bei mit aufgrund längerer Betriebszeit abgeschliffener und damit eine geringere radiale Höhe aufweisender Bürste 6 konstant bleibt.

Die Halterungsteile 31a, 32a sind im Statorteil 9 fest fixiert; der zwischen dem tangentialen Sicherungsteil 33a, 34a bzw. axialen Sicherungsteil 35a, 36a und dem Andruckteil 37a liegende Federteil ist außerdem im Sinne einer Schwenkbarkeit der Bürstenandruckfeder 3a um ihre Schwenkachse bei Schwenkbewegungen des Kopfendes der Bürste 2 im Sinne des Pfeiles in FIG 2 elastisch verformbar ausgebildet; dazu dient insbesondere auch die Halterung der Federumbiegungen im Abstand zu den tangentialen Stirnseiten der Bürstenandruckfeder 3a.

FIG 24-26 zeigen drei verschiedene Möglichkeiten der Fixierung der aus Bürstendrahtenden 31a bzw. 32a bestehenden Halterungsteile der Bürstenandruckfeder 3a im Statorteil 9. Gemäß FIG 24 ist eine axiale, zum Kommutator 1 geöffnete Aufnahmeöffnung 92 mit einem Absatz 94 im Statorteil 9 und eine Selbstverrastung des Halterungsteils 31a, 32a mit einem abgewinkelten, durch vorübergehendes, in FIG 24 dargestelltes, montagemäßiges Wegkippen der Bürstenandruckfeder 3a aus ihrer Betriebslage (gemäß FIG 21-23) hinter den Absatz 94 einschwenkbaren Anschlagwinkel 38a vorgesehen. FIG 25, 26 kennzeichnen eine Ausgestaltung mit einer axialen Einsteckmontage des Halterungsteils 31a, 32a in eine axiale, zum Kommutator 1 geöffnete Aufnahmeöffnung 93 im Statorteil 9 und eine Selbstverklemmung (FIG 25) bzw. Selbstverrastung (FIG 26) des Halterungsteils 31a, 32a mit einem endseitigen, entgegen der Einsteckrichtung abgebogenen Klemmhaken 39a bzw. hinter einen Rastnocken 95 des Statorteils 9 einrastenden Rasthaken 39b gemäß FIG 26.

FIG 13 zeigt eine Bürstenandruckfeder 5 mit einem zum Bürstenandruck auf der Bürste aufliegenden hochgebogenen Andruckende 52 und zwei seitlichen Federarmen 51,51, die jeweils in einer axial stirnseitigen Wandung des Bürstenkastens 2 drehbar gelagert sind. In weiterer Ausgestaltung der Erfindung wird die Achse, um die die Bürste 8 schwenkbar gelagert ist, durch Schwenkaufnahmen in Form von aus dem Bürstenkasten 2 freigestanzten und abgebogenen Lappen 23,24 gebildet, die in korrespondierende Aufnahmen, vorzugsweise in Form von stufenförmigen Absätzen 81,82 in die Bürste 8 eingreifen.

FIG 14-15 zeigen in stirnseitiger bzw. radialer Ansicht und im Schnittbild gemäß Schnittverlauf III-III in FIG 15 eine erfindungsgemäße Ausgestaltung einer Bürstenhalterung, bei der der Bürstenkasten 2 und die Bürstenandruckfeder 27 Teile eines einstückigen Stanzbiegeteils sind. Die Andruckfeder 27 besteht im wesentlichen aus einem in FIG 14 waagrecht verlaufenden Biegeteil zur Erlangung einer bestimmten Bürstenandruckkonstante, einem in FIG 14 im wesentlichen senkrecht verlaufenden Biegeteil zur Erzielung einer gewissen Elastizität entsprechend der schwenkbaren Bürste 8 und einem Andruckende, das unmittelbar gemäß FIG 15 oder mittelbar über Andruckrollen 10,10 gemäß FIG 17,18 auf der radial oberen Fläche der Bürste 8 aufliegt.

Zur Erzielung guter Laufeigenschaften auch bei unrundem Kommutator 1 und zur Stellungsanpassung der Bürste 8 im Sinne einer möglichst großen Kontaktierungsfläche zum Kommutator 1 ist die Bürste 8 um eine Achse schwenkbar gelagert, die radial in Nähe zur Oberfläche und axial im wesentlichen in Achsrichtung des Kommutators 1 verläuft; dazu sind aus dem Bürstenkasten 2 einerseits in korrespondierende radial verlaufende Abstufungen 81,82 der Bürste 8 eingreifende Lappen 23,24 zur tangentialen Anlage an der einen Seite der Bürste 8 herausgebogen und andererseits das Wandteil 26 des Bürstenkastens zur tangentialen Anlage der anderen Seite der Bürste 8 abgebogen; wie insbes. aus FIG 16 ersichtlich, sind die Lappen 23,24 bzw. das als Anlage für die Bürste 8 vorgesehene Wandteil 26 des Bürstenkastens 2 nach radial außen schräg verlaufend ausgebildet, so daß zwischen den radial inneren, auf die Bürste 8 zugeneigten unteren Kanten der Lappen 23,24 und des Wandteiles 26 eine Schwenkachse für die Bürste 8 gebildet ist und sich das obere Ende der Bürste 8 im Sinne der erfindungsgemäßen Schwenkbewegung schrägstellen kann.

Um eine dauernde Bürstenschrägstellung aufgrund der Abnutzung der Bürste 8 bei der in Pfeilrichtung angenommenen Drehrichtung des Kommutators zu vermeiden, ist der Auflagepunkt des Andruckendes der Bürstenandruckfeder 27 wiederum außermittig in Drehrichtung um ein geringes Maß versetzt.

Zur verbesserten Bürstenführung durch die Bürstenandruckfeder ist jeweils zweckmäßigerweise das führungsstiftseitige Ende der Bürstenandruckfeder in axial bzw. tangential entgegengesetzter Richtung zu dem andruckseitigen Ende der Bürstenandruckfeder zur Bürste geführt. Der eigentliche Federteil der gesamten Bürstenandruckfeder liegt vorteilhafterweise im Bereich deren größten Biegemomentes. Die Bürstenandruckfeder ist als Drahtformteil gemäß der Ausgestaltung nach FIG 1-13 oder als Biegestanzteil gemäß der Ausgestaltung nach FIG 14-18 ausgebildet.

## Patentansprüche

1. Schleifring- bzw. Kommutatormotor mit zumindest einer statorseitig geführt gehaltenen, durch eine Bürstenandruckfeder (3;4) gegen die Oberfläche eines Schleifringes bzw. eines Kommutators angedrückten und um eine radial in Nähe zur Oberfläche und axial im wesentlichen in Achsrichtung des Kommutators (1) bzw. des Schleifringes verlaufende Achse schwenkbaren Bürste (6;7) mit folgendem Merkmal:
a) Die Bürste (6;7) ist mit einem in Andruckrichtung verlaufenden, zur Oberfläche des Kommutators (1) bzw. des Schleifringes geöffneten Führungsschlitz (61;71) versehen, in den ein in einem die Bürste (6;7) zumindest teilweise umgreifenden Bürstengehäuse (2) gehaltener Führungsstift (31;41) ein- bzw. durchsteckbar ist (FIG 1-10).

2. Schleifring bzw. Kommutatormotor mit zumindest einer statorseitig geführt gehaltenen, durch eine Bürstenandruckfeder (3;4;5) gegen die Oberfläche eines Schleifringes bzw. eines Kommutators angedrückten und um eine radial in Nähe zur Oberfläche und axial im wesentlichen in Achsrichtung des Kommutators (1) bzw. des Schleifringes verlaufende Achse schwenkbaren Bürste (6;7) mit folgendem Merkmal:
b) Die Bürste (6) ist bürstengehäusefrei allein durch die Bürstenandruckfeder (3) und einen als Achse an diese einstückig angeformten Führungsstift (31) statorseitig geführt und schwenkbar gehaltert, der in einen in Andruckrichtung verlaufenden, zur Oberfläche des Kommutators (1) bzw. des Schleifringes geöffneten Führungsschlitz (61) der Bürste (6) einsteckbar ist (FIG 11,12)

3. Schleifring- bzw. Kommutatormotor nach Anspruch 1 oder 2 mit folgendem Merkmal:
c) Der Führungsstift wird von zumindest einem axial verlaufenden Einsteckloch in einem die Bürste axial stirnseitig umgreifenden Wandteil des Bürstengehäuses aufgenommen.

4. Schleifring- bzw. Kommutatormotor nach Anspruch 1 oder 2 mit folgendem Merkmal:
d) Der Führungsstift (31) wird von zumindest einem zur Oberfläche des Kommutators (1) bzw. Schleifrings geöffneten Einsteckschlitz (21), insbesondere einem Klemm-Einsteckschlitz (22) in einem die Bürste (6) axial stirnseitig umgreifenden Wandteil des Bürstengehäuses (2), aufgenommen (FIG 4, 5)

5. Schleifring- bzw. Kommutatormotor nach Anspruch 1 oder 2, mit folgendem Merkmal:
e) Der Führungsstift (31;41) ist einstückiger Bestandteil der Bürstenandruckfeder (3;4).

6. Schleifring- bzw. Kommutatormotor nach Anspruch 5 mit folgendem Merkmal:
f) Die Bürstenandruckfeder (3;5) liegt im Bereich ihres Andruckendes (32;51) punktförmig auf der Bürste (6;8) auf (FIG 3,13).

7. Schleifring- bzw. Kommutatormotor nach Anspruch 6 mit folgendem Merkmal:
g) Die Bürstenandruckfeder (4) liegt mit einem in Achsrichtung des Kommutators (1) bzw. Schleifringes verlaufenden parallel zur Oberfläche des Kommutators (1) ausrichtenden Andruckende (41) auf der Bürste (7) auf (FIG 7,8).

8. Schleifring- bzw. Kommutatormotor nach Anspruch 7 mit folgendem Merkmal:
h) Das ausrichtende Andruckende liegt in einer korrespondierenden axialen Längsnut (72) der Bürste (7) (FIG 8).

9. Schleifring- bzw. Kommutatormotor nach Anspruch 7 mit folgendem Merkmal:
i) Die Bürstenandruckfeder (4) ist mit einem die Bürste (7) parallel zur Oberfläche des Kommutators (1) axial fixierenden Andruckende (43) versehen (FIG 9,10).

10. Schleifring- bzw. Kommutatormotor nach Anspruch 6, 7 oder 9 mit folgendem Merkmal:
j) Der Führungsstift (31;41) einerseits und das Andruckende (42 bzw. 43) andererseits sind in einander entgegengesetzter Axialrichtung zur Bürste (7) zugeführt (FIG 6; FIG 9).

11. Schleifring- bzw. Kommutatormotor nach Anspruch 9 mit folgendem Merkmal:
k) Das freie Ende des Stiftes (31) ist aus der Bürste (6) herausgeführt und direkt an einem Statorteil (9), insbesondere einer Kunststoff-Bürstenhalterung oder einem Kunststoff-Lagerschild, drehbar oder fest gehalten (FIG 11).

12. Schleifring- bzw. Kommutatormotor nach Anspruch 9 mit folgendem Merkmal:
l) Das freie Ende des Stiftes (31) ist aus der Bürste (6) herausgeführt und direkt im Statorteil (9), insbesondere einer Kunststoff-Bürstenhalterung oder einem Kunststoff-Lagerschild, um einen der Schwenkbewegung der Bürste (6) entsprechenden Schwenkwinkel mit Anschlagbegrenzung im Statorteil (9) schwenkbar gelagert (FIG 19,20).

13. Schleifring- bzw. Kommutatormotor mit zumindest einer statorseitig geführt gehaltenen, durch eine Bürstenandruckfeder (27) gegen die Oberfläche eines Schleifringes bzw. eines Kom mutators angedrückten und um eine radial in Nähe zur Oberfläche und axial im wesentlichen in Achsrichtung des Kommutators (1) bzw. des Schleifringes verlaufende Achse schwenkbaren Bürste (8) mit folgendem Merkmal:
m) Der Bürstenkasten (2) und die Bürstenandruckfeder (27) sind Teile eines einstückigen Stanzbiegeteils und zur schwenkbaren Achslagerung sind an der Bürste (8) Aufnahmen (Absätze 81;82) vorgesehen, in die am die Bürste (8) aufnehmenden Bürstengehäuse (2) an- bzw. eingeformte Schwenkaufnahmen (Lappen 23;24) eingreifen (FIG 15-18).

14. Schleifring- bzw. Kommutatormotor mit zumindest einer statorseitig geführt gehaltenen, durch eine Bürstenandruckfeder (3a) gegen die Oberfläche eines Schleifringes bzw. eines angedrückten und um eine radial in Nähe zur Oberfläche und axial im wesentlichen in Achsrichtung des Kommutators (1) bzw. des Schleifringes verlaufende Achse schwenkbaren Bürste (6) mit folgendem Merkmal:
n) Die Bürste (6) ist bürstengehäusefrei allein durch die statorseitig mit einem Halterungsteil (31a;32a) aufgenommene Bürstenandruckfeder (3a) geführt und schwenkbar gehalten, die dazu mit je einem tangentialen Lagerungsteil (33a bzw. 34a) an den tangentialen Stirnseiten der Bürste in Nähe zur Oberfläche und parallel zur Achsrichtung des Schleifringes bzw. des Kommutators (1) anliegt.

15. Schleifring- bzw. Kommutatormotor nach Anspruch 14 mit folgendem Merkmal:
o) Die Bürstenandruckfeder (3a) liegt mit einem Andruckteil (37a) auf dem dem Kommutator (1) abgewandten radialen Kopfende und mit einem axialen Sicherungsteil (35a;36a) zumindest an der ihrem statorseitigen Halterungsteil (31a;32a) abgewandten axialen Stirnseite der Bürste (6), insbesondere in Nähe zur Oberfläche des Schleifringes bzw. Kommutators (1), im Sinne einer axialen Lagesicherung der Bürste (6) an.

16. Schleifring- bzw. Kommutatormotor nach Anspruch 15 mit folgendem Merkmal:
p) Die Bürste (6) ist an ihrer dem statorseitigen Halterungsteil (31a;32a) zugewandten axialen Stirnseite durch direktes Anlaufen gegen den das Halterungsteil (31a;32a) aufnehmenden Statorteil (9), insbesondere im Bereich von axial vorstehenden Anlaufnocken (91), axial gesichert.

17. Schleifring- bzw. Kommutatormotor nach Anspruch 16 mit folgendem Merkmal:
q) Das statorseitige Halterungsteil (31a;32a) und/oder das tangentiale Lagerungsteil (33a;34a) und/oder das axiale Sicherungsteil (35a;36a) und/oder das Andruckteil (37a) sind Bestandteile einer einstückigen, insbesondere aus einem durchgehenden Bürstendraht gebogenen, Bürstenandruckfeder (3a).

18. Schleifring- bzw. Kommutatormotor nach einem der Ansprüche 14-17 mit folgendem Merkmal:
r) Der, insbesondere aus zwei Bürstendrahtenden (31a bzw. 32a), bestehende Halterungsteil ist im Statorteil (9) fest fixiert und der zwischen dem tangentialen Sicherungsteil (33a;34a) bzw. axialen Sicherungsteil (35a;36a) einerseits und dem Andruckteil (37a) andererseits liegende Federteil ist im Sinne einer Schwenkbarkeit der Bürstenandruckfeder (3a) um ihre Schwenkachse elastisch verformbar ausgebildet.

19. Schleifring- bzw. Kommutatormotor nach einem der Ansprüche 6, 14-18 mit folgendem Merkmal:
s) Das Halterungsteil (31a;32a) ist in eine zum Kommutator (1) geöffnete axiale Aufnahmeöffnung (93) im Statorteil (9) mit einer Selbstverklemmung bzw. Selbstverrastung über einen endseitigen, entgegen der Einsteckrichtung abgebogenen Klemmhaken (39a) bzw. Rasthaken (39b) eingesteckt.

## Claims

1. Slip ring or commutator motor having at least one brush (6; 7) which is held guided on the stator side, is pressed against the surface of a slip ring or commutator by a brush compression spring (3: 4) and can pivot around an axis running radially in the vicinity of the surface and axially substantially in the direction of the axis of the commutator (1) or slip ring, having the following feature:
a) the brush (6; 7) is provided with a guide slot (61; 71) running in the compression direction and open to the surface of the commutator (1) or slip ring, into or through which guide slot a guide pin (31; 41), held in a brush housing (2) at least partially surrounding the brush (6; 7), can be inserted (Figures 1 -10).

2. Slip ring or commutator motor having at least one brush (6; 7) which is held guided on the stator side, is pressed against the surface of a slip ring or commutator by a brush compression spring (3; 4: 5) and can pivot around an axis running radially in the vicinity of the surface and axially substantially in the direction of the axis of the commutator (1) or slip ring, having the following feature:
b) the brush (6) is guided on the stator side and is held so that it can pivot, without a brush housing, by just the brush compression spring (3) and a guide pin (31) integrally formed as a single piece thereon as a spindle, which guide pin (31) can be inserted in a guide slot (61) of the brush (6), which guide slot runs in the compression direction and is open to the surface of the commutator (1) or slip ring (Figures 11, 12).

3. Slip ring or commutator motor according to claim 1 or 2, having the following feature:
c) the guide pin is retained by at least one axially running insertion hole in a part of the wall of the brush housing surrounding the brush axially at the end.

4. Slip ring or commutator motor according to claim 1 or 2, having the following feature:
d) the guide pin (31) is retained by at least one insertion slot (21) open to the surface of the commutator (1) or slip ring, in particular a clamping insertion slot (22) in a part of the wall of the brush housing (2), which wall part surrounds the brush (6) axially at the end (Figures 4, 5).

5. Slip ring or commutator motor according to claim 1 or 2, having the following feature:
e) the guide pin (31; 41) is a single-piece component of the brush compression spring (3; 4).

6. Slip ring or commutator motor according to claim 5, having the following feature:
f) the brush compression spring (3; 5) is supported against the brush (6; 8) in the form of a point, in the region of its compression end (32; 51) (Figures 3, 13).

7. Slip ring or commutator motor according to claim 6, having the following feature:
g) the brush compression spring (4) is supported against the brush (7) by means of a compression end (41) running in the axial direction of the commutator (1) or slip ring and aligned parallel to the surface of the commutator (1) (Figures 7, 8).

8. Slip ring or commutator motor according to claim 7, having the following feature:
h) the aligned compression end is located in a corresponding axial longitudinal slot (72) in the brush (7) (Figure 8).

9. Slip ring or commutator motor according to claim 7, having the following feature:
i) the brush compression spring (4) is provided with a compression end (43) axially fixing the brush (7) parallel to the surface of the commutator (1) (Figures 9, 10).

10. Slip ring or commutator motor according to claim 6, 7 or 9, having the following feature:
j) the guide pin (31; 41) on the one hand and the compression end (42 or 43) on the other hand are guided in a mutually opposing axial direction with respect to the brush (7) (Figure 6; Figure 9).

11. Slip ring or commutator motor according to claim 9, having the following feature:
k) the free end of the pin (31) is guided out of the brush (6) and is held in a rotatable or fixed manner directly on a stator part (9), in particular a plastics brush holder or a plastics bearing plate (Figure 11).

12. Slip ring or commutator motor according to claim 9, having the following feature:
l) the free end of the pin (31) is guided out of the brush (6) and is supported directly in the stator part (9), in particular a plastics brush holder or a plastics bearing plate, in such a way that it can pivot through a pivoting angle corresponding to the pivoting movement of the brush (6), with a stop in the stator part (9) limiting its movement (Figures 19, 20).

13. Slip ring or commutator motor having at least one brush (8) which is held guided on the stator side, is pressed against the surface of a slip ring or commutator by a brush compression spring (27) and can pivot around an axis running radially in the vicinity of the surface and axially substantially in the direction of the axis of the commutator (1) or slip ring, having the following feature:
m) the brush box (2) and the brush compression spring (27) are parts of a single-piece stamped bent part, and holders (ledges 81; 82) are provided on the brush (8) for pivoting axial support, in which holders there engage pivoting holders (tongues 23; 24) integrally formed in or on the brush housing (2) holding the brush (8) (Figures 15 - 18).

14. Slip ring or commutator motor having at least one brush (6) which is held guided on the stator side, is pressed against the surface of a slip ring or commutator by a brush compression spring (3a) and can pivot around an axis running radially in the vicinity of the surface and axially substantially in the direction of the axis of the commutator (1) or slip ring, having the following feature:
n) the brush (6) is guided on the stator side and is held so that it can pivot, without a brush housing, by just the brush compression spring (3a) held by means of a retaining part (31a; 32a) on the stator side, which brush compression spring (3a) rests for this purpose in each case by means of a tangential supporting part (33a and 34a, respectively) against the tangential ends of the brush in the vicinity of the surface and parallel to the direction of the axis of the slip ring or commutator (1).

15. Slip ring or commutator motor according to claim 14, having the following feature:
o) the brush compression spring (3a) is supported by means of a compression part (37a) against the radial head end facing away from the commutator (1) and by means of an axial securing part (35a; 36a) at least against the axial end of the brush (6) facing away from its retaining part (31a; 32a) on the stator side, in particular in the vicinity of the surface of the slip ring or commutator (1), in the sense of axially securing the position of the brush (6).

16. Slip ring or commutator motor according to claim 15, having the following feature:
p) the brush (6) is axially secured on its axial end face facing the retaining part (31a; 32a) on the stator side by running directly against the stator part (9) holding the retaining part (31a; 32a), in particular in the region of axially projecting start cams (91).

17. Slip ring or commutator motor according to claim 16, having the following feature:
q) the retaining part (31a; 32a) on the stator side and/or the tangential supporting part (33a; 34a) and/or the axial securing part (35a; 36a) and/or the compression part (37a) are components of a single-piece brush compression spring (3a), in particular bent from a continuous brush wire.

18. Slip ring or commutator motor according to one of claims 14 - 17, having the following feature:
r) the retaining part, in particular consisting of two brush wire ends (31a and 32a, respectively), is fixed firmly in the stator part (9), and the spring part located between the tangential securing part (33a; 34a) and the axial securing part (35a; 36a) on the one hand and the compression part (37a) on the other hand is designed to be elastically deformable around its pivoting axis, in the sense of the brush compression spring (3a) being able to pivot.

19. Slip ring or commutator motor according to one of claims 6, 14 - 18, having the following feature:
s) the retaining part (31a; 32a) is inserted in an axial opening (93) in the stator part (9), open to the commutator (1), with self-clamping or selflatching by way of a clamping hook (39a) or latching hook (39b) located on the end and bent against the direction of insertion.

## Revendications

1. Moteur à bague ou à collecteur, comportant au moins un balai maintenu en étant guidé du côté du stator, appuyé au moyen d'un ressort (3, 4) d'appui de balai (6, 7) sur la surface d'une bague ou d'un collecteur et susceptible de pivoter par rapport à un axe qui s'étend radialement à proximité de la surface du collecteur (1), ou de la bague, et axialement sensiblement dans la direction axiale du collecteur (1) ou de la bague, présentant la caractéristique suivante :
a) le balai (6, 7) est muni d'une fente de guidage (61 71) qui s'étend dans la direction d'appui, qui est ouverte en direction de la surface du collecteur (1) ou de la bague et dans, laquelle peut être enfilée une tige de guidage (31 ; 41) maintenue dans un logement (2) pour balai entourant au moins partiellement le balai (6, 7) (figures 1 à 10).

2. Moteur à bague ou à collecteur, comportant au moins un balai (6, 7) maintenu en étant guidé du côté du stator, appuyé au moyen d'un ressort (3, 4, 5) d'appui de balai sur la surface d'une bague ou d'un collecteur et susceptible de pivoter par rapport un axe, qui s'étend radialement à proximité de la surface du collecteur (1) ou de la bague, et axialement sensiblement dans la direction axiale du collecteur (1) ou de la bague, présentant la caractéristique suivante :
b) le balai (6) est maintenu en étant guidé du côté du stator et en étant susceptible de pivoter sans logement pour balai, uniquement au moyen du ressort (3) d'appui de balai et d'une tige de guidage (31) servant d'axe, qui en est issue d'une seule pièce, qui peut être enfilée dans une fente de guidage (61) du balai (6) s'étendant dans la direction d'appui et vers la surface du collecteur (1) ou de la bague (figures 11, 12).

3. Moteur à bague ou à collecteur, selon la revendication 1 ou 2, présentant la caractéristique suivante :
c) la tige de guidage est logée dans au moins un trou d'enfilage s'étendant axialement et ménagé dans une paroi du logement pour balai entourant axialement le balai du côté frontal.

4. Moteur à bague ou à collecteur, selon la revendication 1 ou 2, présentant la caractéristique suivante :
d) la tige de guidage (31) est logée dans au moins une fente d'enfilage (21) ouverte en direction de la surface du collecteur (1) ou de la bague, en particulier dans une fente d'enfilage (22) de blocage ménagée dans une paroi du logement (2) pour balai entourant axialement le balai (6) du côté frontal (figures 4, 5).

5. Moteur à bague ou à collecteur, selon la revendication 1 ou 2, présentant la caractéristique suivante :
e) la tige de guidage (31 ; 41) est une partie constitutive du ressort (3, 4) d'appui de balai formant une seule pièce avec celui-ci.

6. Moteur à bague ou à collecteur, selon la revendication 5, présentant la caractéristique suivante :
f) le ressort (3 ; 5) d'appui de balai est ponctuellement en appui sur le balai (6 ; 8) dans la zone de son extrémité d'appui (32 ; 51) (figures 3, 13).

7. Moteur à bague ou à collecteur, selon la revendication 6, présentant la caractéristique suivante :
g) le ressort (4) d'appui de balai appuie sur le balai (7) par une extrémité d'appui (41) qui s'étend dans la direction axiale du collecteur (1) ou de la bague, en étant orientée parallèlement à la surface du collecteur (1) (figures 7, 8).

8. Moteur à bague ou à collecteur, selon la revendication 7, présentant la caractéristique suivante :
h) l'extrémité d'appui orientée repose dans une gorge longitudinale (72) axiale correspondante du balai (7) (figure 8).

9. Moteur à bague ou à collecteur, selon la revendication 7, présentant la caractéristique suivante :
i) le ressort (4) d'appui de balai est muni d'une extrémité d'appui (43) immobilisant le balai (7) axialement, parallèlement à la surface du collecteur (1) (figures 9, 10).

10. Moteur à bague ou à collecteur, selon la revendication 6, 7 ou 9, présentant la caractéristique suivante :
j) la tige de guidage (31 41) d'une part et l'extrémité d'appui (42 ou 43) rejoignent le balai (7) dans des directions axiales opposées (figure 6 ; figure 9).

11. Moteur à bague ou à collecteur, selon la revendication 9, présentant la caractéristique suivante :
k) l'extrémité libre de la tige (31) sort du balai et est maintenue de façon rotative ou fixe directement sur une pièce (9) du stator, notamment sur une fixation de balai en matière plastique ou sur une plaque de support en matière plastique (figure 11).

12. Moteur à bague ou à collecteur, selon la revendication 9, présentant la caractéristique suivante :
l) l'extrémité libre de la tige (31) sort du balai (6) et est montée directement sur la pièce (9) du stator, notamment sur une fixation de balai en matière plastique ou sur une plaque de support en matière plastique (6), de façon à pouvoir pivoter d'un angle de pivotement correspondant au pivotement du balai (6), avec une limitation par butée dans la pièce (9) du stator (figures 19, 20).

13. Moteur à bague ou à collecteur, comportant au moins un balai (8) maintenu en étant guidé du côté du stator, appuyé au moyen d'un ressort (27) d'appui de balai sur la surface d'une bague ou d'un collecteur et susceptible de pivoter par rapport à un axe qui s'étend radialement à proximité de la surface du collecteur (1), ou de la bague et axialement sensiblement dans la direction axiale du collecteur (1), ou de la bague, présentant la caractéristique suivante :
m) le boîtier (2) de balai et le ressort (27) d'appui de balai sont des parties d'une pièce découpée et pliée d'une seul tenant et en vue du montage avec pivotement sur un axe, il est prévu sur le balai (8) des logements (épaulements 81, 82), dans lesquels pénètrent des moyens de pivotement (pattes 23, 24) formées sur, ou dans, le logement (2) pour balai recevant le balai (8) (figures 15 à 18).

14. Moteur à bague ou à collecteur, comportant au moins un balai (6) maintenu en étant guidé du côté du stator, appuyé au moyen d'un ressort (3a) d'appui de balai sur la surface d'une bague ou d'un collecteur et susceptible de pivoter par rapport à un axe qui s'étend radialement à proximité de la surface du collecteur (1), ou de la bague et axialement sensiblement dans la direction axiale du collecteur (1) ou de la bague, présentant la caractéristique suivante :
n) le balai (6) est maintenu de façon à être guidé et à pouvoir pivoter, sans logement pour balai, uniquement par le ressort (3a) d'appui de balai reçu du côté du stator au moyen d'une pièce de fixation (31a ; 32a) qui à cet effet s'appuie par une pièce de fixation tangentielle respective (33a ou 34a) sur les côtés frontaux tangentiels du balai à proximité de la surface et parallèlement à l'axe de la bague ou du collecteur (1).

15. Moteur à bague ou à collecteur, selon la revendication 15, présentant la caractéristique suivante :
o) le ressort (3a) d'appui de balai s'appuie par une pièce d'appui (37a) sur l'extrémité radiale formant tête et située à l'opposé du collecteur (1) et au moyen d'une pièce de sûreté axiale (35a, 36a) au moins sur le côté frontal axial du balai (6) situé à l'opposé de sa pièce de fixation (31a, 32a) située du côté du stator, notamment à proximité de la surface de la bague, ou du collecteur (1), en vue d'assurer le maintien en place du balai (6) dans le sens axial.

16. Moteur à bague ou à collecteur, selon la revendication 15, présentant la caractéristique suivante :
p) le balai (6) est maintenu bloqué dans le sens axial sur son côté frontal tourné vers la pièce de fixation (31a, 32a) se trouvant du côté du stator en portant directement sur la partie (9) de stator qui reçoit la pièce de fixation (31a, 32a), notamment dans la zone de bossages d'attaque (91) en saillie axialement.

17. Moteur à bague ou à collecteur, selon la revendication 16, présentant la caractéristique suivante :
q) la pièce de fixation (31a, 32a) située du côté du stator et/ou la pièce de fixation tangentielle (33a, 34a) et/ou la pièce de blocage (35a, 36a) axiale et/ou la pièce d'appui (37a) sont des parties constitutives d'un ressort (3a) d'appui de balai en une seule pièce, notamment d'un ressort d'appui de balai plié à partir d'un fil métallique continu pour balai.

18. Moteur à bague ou à collecteur, selon l'une des revendications 14 à 17, présentant la caractéristique suivante :
r) la pièce de fixation, constituée notamment de deux extrémités (31a ou 32a) de fil métallique pour balai, est immobilisée solidement dans la pièce de stator (9), et la partie de ressort interposée d'une part entre la pièce de blocage (33a, 34a) tangentielle ou la pièce de blocage (35a, 36a) axiale et d'autre part la pièce d'appui (37a) est déformable élastiquement en vue de permettre le pivotement du ressort (3a) d'appui de balai par rapport à son axe de pivotement.

19. Moteur à bague ou à collecteur, selon l'une des revendications 6, 14 à 18, présentant la caractéristique suivante :
s) la pièce de fixation (31a, 32a) est enfilée dans une ouverture de réception (93) axiale ouverte en direction du collecteur (1), ménagée dans la pièce (9) de stator, avec un auto-blocage ou un auto-encliquetage par l'intermédiaire d'un crochet de blocage (39a) ou d'un crochet d'encliquetage (39b), situé du côté de l'extrémité, et recourbé dans le sens opposé au sens d'enfilage.
